# DEMANDE DE BREVET EUROPEEN

(11) **EP 3 141 969 A1**
(43) Date de publication de la demande: **15.03.2017**
(21) Numéro de dépôt: 15184594.8
(22) Date de dépôt: 10.09.2015
(51) Int. Cl.: G04G 21/04, G04B 19/28, G04R 60/08

(54) **ÉLÉMENT D'HABILLAGE À CIRCUIT DE COMMUNICATION INTÉGRÉ**

(71) Demandeur: Omega SA, 2502 Bienne (CH)
(72) Inventeur: Silvant, Olivier, 2532 Macolin (CH); Kissling, Gregory, 2532 Macolin (CH); Ferri, Yvan, 1004 Lausanne (CH)
(74) Mandataire: Goulette, Ludivine

(57) **Abrégé**

L'invention concerne un élément d'habillage (10) d'une pièce d'horlogerie (1) réalisé en un premier matériau, caractérisé en ce qu'il comprend une rainure (104) dans laquelle un circuit de communication (102) est agencé, ledit circuit de communication (102) étant surmoulé avec un matériau polymère (106) remplissant ladite rainure.

## Description

La présente invention concerne un élément d'habillage d'une pièce d'horlogerie réalisé en un premier matériau.

### ARRIERE PLAN TECHNOLOGIQUE

La présente invention concerne une lunette tournante pour pièce d'horlogerie.

Des systèmes de lunettes tournantes ou non sont connus. Un système de lunette tournante comprend une lunette annulaire possédant une face supérieure et une face inférieure, la face supérieure étant la face visible par l'utilisateur. Cette lunette comprend une denture coopérant avec un élément ressort systèmes de lunettes tournantes. Cette coopération entre l'élément ressort et la denture de la lunette permet d'avoir une lunette rotative pas à pas.

Avec l'arrivé des fonctions de communication plus ou moins évoluées, il a été nécessaire de trouver des espaces pour les circuits de communication. Une solution a été d'intégrer ces circuits de communication dans la lunette. Pour cela, il est connu une lunette munie d'une creusure formant un logement dans lequel le circuit de communication et l'antenne sont placés. Le tout est alors refermé avec un capot.

Pour limiter les déplacements du circuit de communication et de l'antenne dans le logement, celui-ci peut être rempli avec une résine.

Toutefois, cette construction a l'inconvénient d'être complexe puisqu'elle nécessite un couvercle pour fermer le logement et des moyens de communication en deux parties : circuit d'un côté et antenne de l'autre. Par ailleurs, il s'agit d'une construction facile à démonter pour une personne mal intentionnée qui souhaiterait récupérer le circuit de communication et les informations qui y sont stockées.

### RESUME DE L'INVENTION

L'invention a pour but de pallier les inconvénients de l'art antérieur en proposant de fournir un système de lunette muni d'un circuit de communication qui soit simple, étanche et sûre.

A cet effet, l'invention concerne un élément d'habillage d'une pièce d'horlogerie réalisé en un premier matériau, caractérisé en ce qu'il comprend une rainure dans laquelle un circuit de communication est agencé, ledit circuit de communication étant surmoulé avec un matériau polymère remplissant ladite rainure.

Dans un premier mode de réalisation avantageux, l'élément d'habillage comprend en outre un élément de minuterie permettant une indication des minutes, cet élément de minuterie comprenant une lamelle réalisée en un second matériau, cette lamelle comprenant des surépaisseurs formant des indices.

Dans un second mode de réalisation avantageux, second matériau formant la lamelle est un matériau transparent, l'élément de minuterie comprenant en outre une seconde lamelle réalisée en un matériau luminescent.

Dans un troisième mode de réalisation avantageux, l'élément de minuterie est placé entre le circuit de communication et le surmoulage en matériau polymère et est agencé de sorte que les surépaisseurs affleurent la surface du surmoulage.

Dans un quatrième mode de réalisation avantageux, le circuit de communication est recouvert d'un premier surmoulage sur lequel l'élément de minuterie est placé, un second surmoulage étant agencé sur l'élément de minuterie, les premiers et seconds surmoulages sont agencés de sorte que les surépaisseurs affleurent la surface du second surmoulage.

Dans un cinquième mode de réalisation avantageux, l'élément de minuterie est réalisé en un matériau choisi dans la liste suivante : métal, céramique, bois, roche.

Dans un sixième mode de réalisation avantageux, l'élément de minuterie est réalisé en un matériau comprenant un polymère dans lequel un pigment luminescent est mélangé.

Dans un septième mode de réalisation avantageux, le matériau polymère formant le surmoulage est surmoulé afin de forme des creusures, lesdites creusures étant remplies d'un matériau luminescent.

L'invention concerne en outre une pièce d'horlogerie comprenant un boitier comprenant une carrure fermée par un fond et une glace et munie d'une lunette, caractérisé en ce que la lunette est l'élément d'habillage selon l'une des revendications précédentes.

Dans un premier mode de réalisation avantageux, la lunette et la carrure ne forment qu'une seule et même pièce.

### BREVE DESCRIPTION DES FIGURES

Les buts, avantages et caractéristiques du système de lunette selon la présente invention apparaîtront plus clairement dans la description détaillée suivante d'au moins une forme de réalisation de l'invention donnée uniquement à titre d'exemple non limitatif et illustrée par les dessins annexés sur lesquels :
- la figure 1 représente une vue générale de la présente invention ;
- les figures 2 et 3 représentent une vue détaillées de la lunette faisant office d'élément d'habillage selon la présente invention ;
- les figures 4 et 5 représentent une première alternative d'un premier mode de réalisation de l'invention selon la présente invention ;
- la figure 6 représente une seconde alternative d'un premier mode de réalisation de l'invention selon la présente invention ;
- la figures 7 représente une variante du premier mode de réalisation de l'invention selon la présente invention ;
- les figures 8 et 9 représentent un second mode de réalisation selon la présente invention ; et
- la figures 10 représente l'invention lorsque la carrure te la lunette ne forment qu'une seule pièce.

### DESCRIPTION DETAILLEE

La présente invention procède de l'idée générale inventive qui consiste à procurer un système de lunette tournante étant plus simple à monter.

Les figures 1 et 2 montrent un élément d'habillage 10 telle une lunette 100 selon l'invention, cette lunette 100 étant montée sur une pièce d'horlogerie 1 comprend un boitier 2 fermé par un fond 3 et une glace 4. Cette lunette 100 est une pièce de forme annulaire qui comprend une face supérieure 100a visible par l'utilisateur et une face inférieure 100b. Cette lunette 100 pourra être réalisée dans un matériau plastique ou céramique ou tout autre matériau non électriquement conducteur.

Cette lunette 100 peut être montée tournante ou non au niveau de la carrure. Dans le cas d'une lunette 100 tournante, un ensemble ressort-crantage ou système à encliquetage (non représenté) est agencé. Cet ensemble ressort-crantage comprend des moyens ressorts et un élément denté. Un des éléments de l'ensemble ressort-crantage sera angulairement solidaire de la carrure alors que l'autre sera angulairement solidaire de la lunette 100 de sorte à permettre l'indexation angulaire de la lunette par rapport à la carrure.

Pour le montage de la lunette 100, la pièce d'horlogerie comprend une carrure 20 dans laquelle un épaulement 21 est agencé, cet épaulement 21 étant défini par une paroi latérale 22 et une base 23. Cet épaulement sert de logement pour la lunette. En général, la paroi latérale 22 comprend une excroissance 24 s'étendant sur l'intégralité du périmètre de la paroi latérale 22. Cette excroissance 24 permet de définir, en coopération avec la base 23 et la paroi 22, une gorge de maintien 25. Cette gorge de maintien 25 permet, lors de l'assemblage à force de la lunette, que celle-ci s'y insère et soit maintenu.

Avantageusement selon l'invention, la lunette 100 est munie d'un circuit de communication 102 comme visible aux figures 2 et 3. Pour cela, la lunette est réalisée de sorte à être munie d'une rainure 104 au niveau de la face supérieure 100a, cette rainure 104 étant également annulaire c'est à dire s'étendant le long de la face supérieure 100a. Un circuit de communication 102 comprend un support c'est-à-dire un circuit imprimé dont la forme est similaire à celle de la rainure 104 agencée sur la lunette c'est-à-dire une forme de bague. Dans le cas présent, le circuit imprimé sert de substrat pour une antenne en spirale et les différents composants électroniques permettant le fonctionnement du système y sont agencés.

Le tout est alors placé dans la rainure 104 de la lunette 100 faisant office de logement.

Pour fermer le tout, un matériau polymère du type caoutchouc est surmoulé directement dans la rainure 104 formant un surmoulage 106 comme visible à la figure 3. Cette opération de surmoulage classique est destinée à recouvrir totalement le circuit de communication 102 ayant une forme de bague. Ce recouvrement total permet d'une part d'assurer une bonne étanchéité du système puisque le matériau polymère s'insère dans toute la rainure 104 empêchant ainsi les liquides de s'insérer.

Un second avantage de cette réalisation est qu'elle permet d'améliorer la sécurité de cette lunette. En effet, les circuits de communication 102 pour cette lunette 100 peuvent utiliser des protocoles de communication sans contact de type NFC ou autre moyen de télécommunication sans fil. Ce système peut également être utilisé comme 'Tag' ou étiquette électronique pour la reconnaissance (ou le suivi) de produit. Ce protocole est principalement utilisé pour des fonctions de paiement ce qui implique que ces circuits contiennent des données sensibles. Par conséquent, il est nécessaire de les protéger. Etant donné que les protocoles de communication sans contact ont des portés extrêmement proches, la récupération de données sensibles se fait directement sur le circuit. Par conséquent, le fait de surmouler un polymère sur le circuit de communication 102 rend plus difficile la récupération d'informations car il devient nécessaire de dissoudre ce polymère avant d'avoir accès aux circuits de communication 102.

Par ailleurs, la présence d'une opération de surmoulage permet d'avoir une lunette adaptative c'est-à-dire qu'il est envisageable de ne pas simplement avoir un circuit de communication. En effet, il est envisageable d'ajouter des indications de minuterie et/ou des autres indications techniques ou décoratives au niveau de la lunette.

Selon un mode de réalisation avantageux, la lunette 100 selon l'invention comprend en outre un élément de minuterie 108. Cet élément de minuterie 108 se présente sous la forme d'une lamelle 109 dont les dimensions lui permettent d'être placée dans la rainure 104 de la lunette 100 comme visible à la figure 4. Dans le cas de la lunette 100, la lamelle 109 est de forme annulaire. Cette lamelle 109 se présente sous la forme d'une une bague réalisée dans un matériau plastique ou métallique ou organique comme du bois ou dans un matériau cristallin comme du saphir ou rubis ou céramique ou dans un matériau polymère incorporant un élément luminescent: phosphorescent ou fluorescent. Des indices de minuterie 110 sont alors réalisés en relief c'est à dire en surépaisseur. Cette bague 109 est alors astucieusement placée dans la rainure.

Pour cette installation de la bague de minuterie 108, deux alternatives sont possibles.

La première alternative consiste à dimensionner la rainure 104 de sorte que, lorsque l'élément de minuterie 108 est placé dans la rainure 104, les reliefs 110 affleurent du plan de la surface supérieure 100a de la lunette 100. Le tout est alors surmoulé par le polymère formant le surmoulage 106. L'affleurement des indices 110 permet, lors du surmoulage, d'avoir les reliefs visibles par l'utilisateur comme visible à la figure 5.

Une seconde alternative consiste à surmouler une première couche ou surmoulage 106a de polymère sur le circuit de communication 102 avant de poser l'élément de minuterie 108. Une seconde opération de surmoulage est alors effectuée pour déposer une seconde couche de polymère ou surmoulage 106b pour maintenir l'élément de minuterie 108 dans la rainure 104 de la lunette 100. L'épaisseur de la première couche 106a de polymère déposée sera définie pour que les reliefs de l'élément de minuterie 108 affleurent du plan de la surface supérieure 100a de la lunette 100 comme visible à la figure 6.

Dans une variante des deux alternatives, l'élément de minuterie 108 est conçu pour comprendre une première lamelle 109 de minuterie réalisée dans un matériau transparent et une seconde lamelle 111, agencée sous la lamelle 109 de minuterie, qui sera une lamelle luminescente. Cela permet ainsi d'avoir l'aspect luminescent dans le cas où un mélange entre le matériau de la lamelle de minuterie 109 et le pigment luminescent n'est pas possible comme visible à la figure 7.

Selon un autre mode de réalisation avantageux visible aux figures 8 et 9, la présence d'un marquage de minuterie sur la lunette 100. Pour cela, le surmoulage de la rainure avec un polymère est effectué afin de former des creusures 107 à sa surface. Ces creusures 107 ont, préférentiellement, des formes d'indices de minuterie. Ces creusures 107 ont pour but d'être remplies par une couche 112 d'un matériau tel qu'une encre. Cette encore peut être dépose par sprayage ou pas sérigraphie. Cette encre pourra être luminescente ou non selon les besoins. Les creusures peuvent être également remplis avec un métal du type métal amorphe.

Dans un autre mode de réalisation visible à la figure 10, il est envisageable que la lunette soit intégrée. A cet effet, la carrure est réalisée de sorte que l'au moins une de ses faces puisse servir de lunette, cette carrure est alors appelée carrure lunette. Dans ce mode de réalisation, la face de la carrure faisant office de lunette est munie de la creusure dans laquelle le circuit de communication est placé.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

## Revendications

1. Elément d'habillage (10) d'une pièce d'horlogerie (1) réalisé en un premier matériau, **caractérisé en ce qu'**il comprend une rainure (104) dans laquelle un circuit de communication (102) est agencé, ledit circuit de communication (102) étant surmoulé avec un matériau polymère (106) remplissant ladite rainure.

2. Elément d'habillage selon la revendication 1, **caractérisé en ce qu'**il comprend en outre un élément de minuterie (108) permettant une indication des minutes, cet élément de minuterie comprenant une lamelle (109) réalisée en un second matériau, cette lamelle comprenant des surépaisseurs formant des indices (110).

3. Elément d'habillage selon la revendication 2, **caractérisé en ce que** le second matériau formant la lamelle est un matériau transparent, l'élément de minuterie (108) comprenant en outre une seconde lamelle (111) réalisée en un matériau luminescent.

4. Elément d'habillage selon les revendications 2 ou 3, **caractérisé en ce que** l'élément de minuterie (108) est placé entre le circuit de communication (102) et le surmoulage (106) en matériau polymère et est agencé de sorte que les surépaisseurs affleurent la surface du surmoulage.

5. Elément d'habillage selon les revendications 2 ou 3, **caractérisé en ce que** le circuit de communication (102) est recouvert d'un premier surmoulage (106a) sur lequel l'élément de minuterie (108) est placé, un second surmoulage (106b) étant agencé sur l'élément de minuterie, les premiers et seconds surmoulages sont agencés de sorte que les surépaisseurs affleurent la surface du second surmoulage.

6. Elément d'habillage selon la revendication 2, **caractérisé en ce que** l'élément de minuterie (108) est réalisé en un matériau choisi dans la liste suivante : métal, céramique, bois, roche.

7. Elément d'habillage selon la revendication 2, **caractérisé en ce que** l'élément de minuterie (108) est réalisé en un matériau comprenant un polymère dans lequel un pigment luminescent est mélangé.

8. Elément d'habillage selon la revendication 1, **caractérisé en ce que** le matériau polymère formant le surmoulage est surmoulé afin de former des creusures (107), lesdites creusures étant remplies d'un matériau luminescent (112).

9. Elément d'habillage selon l'une des revendications précédentes, **caractérisé en ce qu'**il est réalisé dans un matériau électriquement non-conducteur.

10. Pièce d'horlogerie (1) comprenant un boitier (2) comprenant une carrure (20) fermée par un fond (3) et une glace (4) et munie d'une lunette (100), **caractérisé en ce que** la lunette est l'élément d'habillage (10) selon l'une des revendications précédentes, la rainure étant annulaire.

11. Pièce d'horlogerie selon la revendication précédente, **caractérisé en ce que** la lunette et la carrure ne forment qu'une seule et même pièce.
